# FASCICULE DE BREVET EUROPEEN

(11) **EP 0 285 512 B1**
(45) Date de publication et mention de la délivrance du brevet: **11.11.1992**
(21) Numéro de dépôt: 88400762.6
(22) Date de dépôt: 29.03.1988
(51) Int. Cl.: H01R 13/631

(54) **Dispositif de support de deux éléments de connecteur associés respectivement à deux embases assemblables de façon amovible et susceptibles de présenter des écarts de positionnement mutuel et dispositif de connection utilisant un tel dispositif de support**
Trägereinrichtung für zwei Steckverbinderelemente, die jeweils mit zwei lösbar zusammenstellbaren Sitzflächen verbunden sind und einen gegenseitigen Positionierungsabstand aufweisen und eine solche Trägereinrichtung verwendende Verbindungseinrichtung
Supporting device for two connector elements respectively linked to two loosely assembled bases, capable to present reciprocal positioning gaps, and connection device using such a supporting device

(30) Priorité: 02.04.1987 FR 8704643
(43) Date de publication de la demande: 05.10.1988
(73) Titulaire: SOURIAU ET CIE, 92103 Boulogne-Billancourt (FR)
(72) Inventeur: Villiers, Gérard, F-92170 Vanves (FR)
(74) Mandataire: Gorree, Jean-Michel

(56) Documents cités:
- FR-A- 2 174 711
- US-A- 4 037 904

## Description

La présente invention concerne un dispositif de support de deux éléments de connecteur, par exemple électrique, associés respectivement à deux embases assemblables mécaniquement l'une à l'autre de façon amovible, ces deux embases étant susceptibles de présenter des écarts (décalage et/ou inclinaison) de positionnement mutuel au moment de leur assemblage ou de leur séparation ainsi que des écarts variables (écartement et/ou inclinaison) de positionnement mutuel dans leur position assemblée au moins dans leurs zones supportant les deux éléments de connecteur (mouvements de respiration des embases). L'invention concerne également un dispositif de connexion, par exemple de connexion électrique, pour établir des liaisons entre deux embases assemblables mécaniquement l'une à l'autre de façon amovible, ces deux embases étant susceptibles de présenter des écarts (décalage et/ou inclinaison) de positionnement mutuel au moment de leur assemblage ou de leur séparation ainsi que des écarts variables (écartement et/ou inclinaison) de positionnement mutuel dans leur position assemblée.

Bien que dans la suite de la description, il soit en général fait mention de connexion électrique, il doit cependant être compris que l'invention n'est pas spécifiquement limitée à ce type de liaison et qu'elle vise toutes les autres liaisons du même genre (notamment par exemple des liaisons optiques).

En outre, la description mentionne l'accouplement de deux éléments de connecteur : il doit être compris que ce nombre de deux ne préjuge en rien du nombre des composants constitutifs de chaque élément de connecteur, et signifie uniquement que deux organes et/ou groupes d'organes de liaison doivent être accouplables.

De part le document FR-A-2 174 711, on connaît déjà un dispositif d'accouplement automatique pour réaliser des liaisons électriques ou fluidiques, les contacts ou les raccords à relier étant portés par des blocs dont l'un est mobile et que l'on embroche l'un dans l'autre. Ce dispositif connu comprend : un bloc fixe, un bloc mobile et un support sur lequel est monté le bloc mobile.

Le bloc fixe comporte deux tiges ou colonnes à pointes coniques et des contacts électriques ou des clapets de raccordement pour fluide. Sur le bloc mobile sont montés à ressort les clapets de raccordement correspondants.

Sous le bloc mobile sont prévus deux conduits à entrée conique, le conduit comportant sur sa surface intérieure une glissière à billes. La paroi intérieure du conduit est lisse. Ces deux conduits sont alignés sur des trous prévus dans le bloc.

Le support, au travers duquel passent des canalisations, est relié au bloc mobile. Cette liaison est assurée par un dispositif à ressort comprenant des guides qui sont solidaires de bagues coulissant sur des tiges fixées sur le bloc, guides dans lesquels sont montés, au moyen de ressorts, des pistons prenant appui sur le bloc mobile.

Bien que le but recherché avec ce dispositif connu soit de centrer, de positionner et de maintenir parallèles les deux blocs se raccordant automatiquement, l'un étant mobile et pouvant être présenté dans une position oblique par rapport à l'autre bloc qui est fixe, ledit dispositif, plus particulièrement prévu pour le raccordement de dispositifs électriques et/ou fluidiques de cloches chauffantes sur les dispositifs correspondants des bases des fours à cloche, n'est toutefois pas aptes à assurer des connexions convenables des connecteurs, sans endommagement des contacts desdits connecteurs, dans des conditions extrêmement difficiles: déformations des parties assemblées, manque de référence de positionnement, tolérances de positionnement plus importantes que celles prévues pour l'accouplement normal des éléments à connecter, manque de place et/ou d'accessibilité, etc.

L'invention a essentiellement pour but de procurer des moyens autorisant des connexions automatiques dans des circonstances et/ou environnements difficiles, telles que celles rencontrées notamment dans l'aviation.

A cette fin, un premier aspect de l'invention porte sur un dispositif de support du genre précité qui se caractérise en ce qu'il comprend en combinaison :
- un premier support supportant un premier desdits éléments de connecteur et fixé sans jeu sur une première desdites embases ;
- un second support supportant le second élément de connecteur et fixé sur la seconde embase qui est amovible par rapport à la première embase ;
- des moyens de positionnement mutuel des deux éléments de connecteur transversalement à leur axe, prévus sur les premier et second supports et agencés de manière que, lors de l'assemblage des deux embases, lesdits moyens de positionnement transversal coopèrent mutuellement pour que le second élément de connecteur soit présenté en regard du premier élément de connecteur et coaxialement à celui-ci ;
- des moyens de solidarisation mécanique libérable prévus sur le second élément de connecteur et interposés entre le second élément de connecteur et les moyens de positionnement transversal, et placés sous la dépendance desdits moyens de positionnement transversal de manière à pouvoir occuper deux positions fonctionnelles, à savoir une première position fonctionnelle pour laquelle les moyens de positionnement transversal des premier et second supports ne coopèrent pas l'un avec l'autre et les moyens de solidarisation assurent la solidarisation mécanique rigide du second élément de connecteur et du second support et une seconde position fonctionnelle pour laquelle les moyens de positionnement transversal coopèrent mutuellement et les moyens de solidarisation n'assurent plus une solidarisation mécanique du second élément de connecteur et du second support ;
- des moyens de montage du second élément de connecteur sur le second support, ces moyens de montage étant agencés pour autoriser un déplacement, notamment un coulissement axial, du second élément de connecteur par rapport au second support lorsque les susdits moyens de solidarisation mécanique sont dans leur seconde position fonctionnelle ;
- des moyens de verrouillage des deux éléments de connecteur en position accouplée, lesdits moyens de verrouillage étant agencés pour occuper une première position fonctionnelle dans laquelle le second élément de connecteur n'est pas solidarisé mécaniquement avec le premier élément de connecteur et peut être déplacé axialement par rapport à celui-ci (accouplement ou désaccouplement) et une seconde position fonctionnelle dans laquelle les deux éléments de connecteurs sont mécaniquement solidarisés l'un à l'autre ;
- et des moyens de liaison mécanique libérable interposés entre le second support et la seconde embase, ces moyens de liaison mécanique libérables étant placés sous la dépendance des moyens de verrouillage des deux éléments de connecteur et étant agencés de manière à pouvoir occuper deux positions fonctionnelles, à savoir une première position fonctionnelle pour laquelle lesdits moyens de liaison assurent une liaison mécanique indéformable entre le second support et la seconde embase alors que les moyens de verrouillage des deux éléments de connecteur sont eux-mêmes dans leur première position fonctionnelle et que les deux éléments de connecteur ne sont pas verrouillés l'un à l'autre, et une seconde position fonctionnelle pour laquelle lesdits moyens de liaison libèrent la seconde embase vis-à-vis du second support alors que les moyens de verrouillage des deux éléments de connecteur sont eux-mêmes dans leur seconde position fonctionnelle et que les deux éléments de connecteur sont verrouillés l'un à l'autre.

Grâce à cet agencement, l'accouplement et le verrouillage des deux éléments de connecteur s'effectue de façon entièrement automatique lorsque les première et seconde embases sont présentées l'une devant l'autre et assemblées l'une à l'autre, tandis que, lorsque les deux éléments de connecteur sont verrouillés l'un à l'autre, la liaison mécanique entre le second support et la seconde embase est supprimée et il est possible aux deux embases d'avoir des mouvements relatifs d'écartement et/ou d'inclinaison sans que l'accouplement des deux éléments de connecteur s'en trouve affecté.

Avantageusement, les moyens de positionnement mutuel, transversalement à leur axe, des deux éléments de connecteur comprennent, d'une part, au moins deux ensembles d'organes de positionnement à saillie conique et évidemment conique complémentaires portés respectivement par les premier et second supports et, d'autre part, des moyens élastiquement déformables dans le sens transversal interposés entre le second support et la seconde embase.

De préférence, les moyens de solidarisation mécanique libérable interposés entre le second élément de connecteur et les moyens de positionnement transversal comprennent :
- au moins une tige faisant saillie par rapport à la zone frontale du second support (10) et sensiblement parallèle à l'axe du second élément de connecteur, cette tige étant agencée pour coopérer avec une zone d'appui du premier support et étant mobile longitudinalement par rapport au second élément de connecteur pour être repoussée par ladite zone d'appui lorsque les moyens de positionnement transversal des premier et second supports coopèrent ;
- au moins une bille de blocage abritée partiellement dans un manchon de retenue qui entoure la tige et qui possède une épaisseur de paroi inférieure au diamètre de la bille ;
- et deux gorges annulaires creusées respectivement dans la tige et dans la surface d'un logement du second élément de connecteur abritant le manchon de retenue.

Ainsi lorsque les moyens de solidarisation mécanique sont dans leur première position fonctionnelle, la tige est saillante et maintient la bille engagée dans la gorge du second élément de connecteur, assurant la solidarisation mécanique du second élément de connecteur et du second support et, lorsque les moyens de solidarisation mécanique sont dans leur seconde position fonctionnelle, la tige est effacée sous la poussée exercée par le premier support et sa gorge reçoit la bille, ce qui libère le second élément de connecteur vis-à-vis du second support.

Lorsqu'on a recours conjointement aux dispositions qui précèdent, il est intéressant que la tige soit coaxiale à un susdit évidement conique ou saillie conique prévu sur le second support et soit abritée dans celui-ci et que la zone d'appui du premier support soit constituée par un doigt qui soit coaxial à, respectivement, une saillie conique ou évidement conique prévu en regard sur le premier support et qui fasse saillie hors de Cette saillie ou de cet évidement.

Il est également possible de prévoir que les moyens de verrouillage des deux éléments de connecteur comprennent :
- dans le second élément de connecteur, au moins une tige parallèle à l'axe du second élément de connecteur et mobile longitudinalement par rapport au second élément de connecteur ;
- au moins une bille de blocage abritée partiellement dans un manchon de retenue entourant la tige et ayant une épaisseur de paroi inférieure au diamètre de la bille, le manchon de retenue étant par ailleurs solidaire du second élément de connecteur ;
- et deux gorges annulaires dont l'une est creusée dans la tige et dont l'autre est creusée dans la surface en regard d'un évidement prévu dans une pièce de butée du premier élément de connecteur et coaxial à la tige.

Dans ces conditions, lorsque les moyens de verrouillage sont dans leur première position fonctionnelle, la tige est effacée et la bille est repoussée dans la gorge de la tige, ce qui autorise l'accouplement des deux éléments de connecteur et l'engagement de la pièce de butée du premier élément de connecteur autour du manchon du second élément de connecteur, et, lorsque les moyens de verrouillage sont dans leur seconde position fonctionnelle, la tige est déplacée axialement et la bille est repoussée dans la gorge de la pièce de butée du premier élément de connecteur en empêchant ainsi la séparation mécanique des deux éléments de connecteur.

Il est possible de combiner, avec les moyens de verrouillage précités, des moyens de liaison mécanique libérable interposés entre le second support et la seconde embase qui comprennent :
- au moins un corps de liaison entourant à coulissement le manchon de retenue et la tige des moyens de verrouillage des deux éléments de connecteur, ce corps de liaison étant solidaire de la seconde embase,
- au moins une bille de blocage abritée partiellement dans ledit manchon de retenue qui a une épaisseur de paroi inférieure au diamètre de la bille,
- et au moins deux gorges annulaires creusées respectivement dans les surfaces en regard de la tige et du corps de liaison.

Ainsi, lorsque les moyens de liaison mécanique occupent leur première position fonctionnelle, la tige est effacée et la bille est engagée dans la gorge du corps de liaison solidarisant ainsi mécaniquement l'embase et le second élément de collecteur, et, lorsque les moyens de liaison occupent leur seconde position fonctionnelle, la tige est déplacée axialement et la bille est repoussée dans la gorge de celle-ci, en désolidarisant mécaniquement le corps de liaison et la seconde embase et en autorisant des écartements mutuels des première et seconde embases sans affectation de l'accouplement des deux éléments de connecteur.

Dans un mode de réalisation préféré pour sa simplicité structurelle, lorsqu'on a recours aux deux dispositions qui précèdent, la tige est unique et commune aux moyens de verrouillage et aux moyens de liaison mécanique libérable et cette tige est coaxiale au second élément de connecteur.

Dans ce cas il est avantageux que le corps de liaison soit extérieurement conformé en portion de sphère formant rotule et enserrée dans une traverse de retenue fixée à la seconde embase, ce grâce à quoi, lorsque les moyens de liaison mécanique libérable sont dans leur seconde position fonctionnelle, les première et seconde embases sont en outre autorisées à subir des mouvements d'inclinaison l'une par rapport à l'autre.

Un second aspect de l'invention porte sur l'utilisation d'un dispositif de support de deux éléments de connecteur, agencé comme indiqué précédemment, dans un dispositif de connexion, par exemple de connexion électrique, pour établir des liaisons entre deux embases munies de deux éléments de connecteur électrique respectifs et assemblables mécaniquement l'un à l'autre de façon amovible, ces deux embases étant susceptibles de présenter des écarts (décalage et/ou inclinaison) de positionnement mutuel au moment de leur assemblage ou de leur séparation ainsi que des écarts variables (écartement et/ou inclinaison) de positionnement mutuel dans leur position assemblée.

L'invention sera mieux comprise à la lecture de la description détaillée qui suit d'un mode de réalisation préféré donné uniquement à titre d'exemple illustratif ; dans cette description, on se réfère aux dessins annexés sur lesquels :
- la fig. 1 est une vue en coupe partielle d'un dispositif de connexion agencé conformément à l'invention, montré dans une première position fonctionnelle (position non connectée) ;
- les fig. 2 à 4 sont des vues partielles à plus grande échelle respectivement de trois parties du dispositif de la fig. 1 ;
- la fig. 5 est une vue en coupe partielle montrant le dispositif de la fig. 1 dans une seconde position fonctionnelle (position connectée) ; et
- les fig. 6 à 8 sont des vues partielles à plus grande échelle respectivement de trois parties du dispositif de la fig. 5, en correspondance avec les fig. 2 à 4 respectivement.

En se référant tout d'abord aux figures 1 à 4, à une première embase 1 est fixée un premier support 2 supportant un ou plusieurs organes de connexion 3. Le premier support 2 est muni de plusieurs (deux ou trois notamment) évidements coniques 4 creusés dans sa face avant et au fond de chacun desquels fait faillie un doigt axial 5.

Dans la région centrale du support 2, et de préférece coaxialement à l'axe X de celui-ci, est disposée une pièce de retenue 6 comportant un évidement axial 7 ouvert vers l'avant par un rétrécissement ou col 8.

Par ailleurs, à une seconde embase 9 est fixé un second support 10 supportant, par des moyens qui vont être décrits ci-après, un ou plusieurs organes de connexion 11 aptes à coopérer avec les organes de connexion 3.

Le second support 10 comporte une base rigide 12 fixée (par exemple par vissage) à la seconde embase 9. A la base 12, une traverse 13 est solidarisée par l'intermédiaire de moyens élastiquement déformables, tels que des ressorts en spirale 14. Ces ressorts sont logés dans des évidements 15 de la traverse 13 et entourent des boulons de fixation 16 de la base 12 et assurent le rappel par déplacement plan sur plan de la traverse 13 et la base 12.

Par ailleurs, la base 12 est largement évidée dans sa région centrale.

La traverse 13 enserre à libre pivotement une surface sphérique 17 formant rotule constituée par la surface extérieure d'un corps de liaison 18 monté à coulissement la partie inférieure d'un manchon 19 entourant, lui aussi à coulissement, une tige 20 coaxiale à l'axe Y du second support 10.

Vers sa partie supérieure, le manchon 19 est solidarisé (par exemple par vissage) avec un carter 21 qui entoure et supporte les organes de connexion 11. Une partie du carter 21, par exemple son fond 22, est agencé sous forme d'un disque saillant radialement sur la périphérie du carter. Ce disque supporte, en regard de chacun des évidements coniques 4 du premier support 2, un guide tubulaire 23, parallèle à l'axe Y, dans lequel est engagé à coulissement un manchon 24 renfermant une tige coulissante 25 repoussée vers l'avant (vers le haut sur la figure 1) par un ressort de compression 26. Le manchon 24 est percé radialement d'un ou plusieurs trous renfermant chacun une bille 27 dont le diamètre est supérieur à l'épaisseur de paroi du manchon 24. Approximativement en regard de la ou des billes 27, le guide tubulaire 23 et la tige 25 sont munies de gorges, respectivement 28 et 29, creusées dans leurs faces respectivement en contact avec le manchon 24, et aptes à recevoir sélectivement cette ou ces billes 27 (sur la fig. 1, la bille 27 est engagée dans la gorge 28).

Le manchon 23 se prolonge au-delà du bord antérieur du carter 21 et son extrémité est extérieurement conformée en pointe conique 30 de forme complémentaire à celle de l'évidement conique 4 du premier support 2. Un perçage axial 31 traverse la pointe conique 30 et permet au doigt 5 de l'évidement conique 4 de coagir avec l'extrémité libre de la tige 25.

Autour du carter 21 et à distance radiale de celui-ci se trouve une butée annulaire 32 supportée par les manchons 24 de manière telle que, d'une part, la face annulaire antérieure de la butée 32 coïncide sensiblement avec le bord antérieur du carter 21 et, d'autre part, que les pointes coniques 30 fassent saillie sur la butée annulaire 32. On notera que des ressorts de compression 33, extérieurs aux manchons 24 et aux guides tubulaires 23, sont interposés entre le disque 22 et la butée annulaire 32.

Par ailleurs, pour assurer le guidage du carter 21 lors de son coulissement sur la tige 20, la butée annulaire 32 supporte des tiges de guidage 34 réparties sur la périphérie de la butée 32 et traversant à coulissement libre le disque 22 solidaire du carter 21. Afin de ne pas entraver le fonctionnement du dispositif, les extrémités libres des tiges de guidage 34 s'étendent approximativement jusqu'au niveau de la base 12 et sont maintenues écartées les unes des autres par des entretoises 35.

Dans sa région entourée par le corps de liaison 18, le manchon 19 est percé d'un ou plusieurs trous abritant chacun une bille 36 ayant un diamètre supérieur à l'épaisseur de paroi du manchon 19. Dans cette zone, la surface intérieure du corps de liaison 18 et la surface extérieure de la tige 20 sont creusées d'une gorge annulaire, respectivement 37 et 38, dimensionnées pour recevoir cette ou ces billes 36 (sur la fig. 1, la bille 36 est engagée dans la gorge 37).

Enfin, dans sa partie intérieure au carter 21, le manchon 19 est muni d'un ou plusieurs trous abritant chacun une bille 39 ayant un diamètre supérieur à l'épaisseur de paroi du manchon. L'extrémité de la tige 20, située sensiblement en regard de la bille 39, présente un diamètre réduit formant un dégagement 40 dimensionné pour recevoir la ou les billes 39 (comme représenté à la fig. 1). Autour du manchon 19, est prévue une bague 41 qui présente une surface d'appui sur le manchon apte à obturer le trou abritant la ou les billes 39 dans sa position représentée à la fig. 1. Cette bague est également creusée d'une gorge intérieure 42 annulaire coagissant avec une ou plusieurs autres billes 43 retenues par le manchon 19 et servant de butée aux déplacements axiaux de la bague 41. Un ressort de compression 44, entourant le manchon 19 et prenant appui sur un épaulement de celui-ci, repousse la bague 41 en butée contre la ou les billes 43, en position de retenue de la ou des billes 39. Enfin, un ressort de compression 45, entourant la tige 20, prend appui sur des épaulements respectifs de la tige 20 et du manchon 19 pour tendre à repousser la tige 20 vers l'avant comme représenté à la fig. 1.

Le fonctionnement du dispositif est le suivant.

En position déconnectée (fig. 1 à 4), les billes 27 sont engagées dans la gorge 28 du guide tubulaire 23 et solidarisent le manchon 24 avec le guide 23, et donc avec le carter 21. Les billes 39 sont engagées dans le rétrécissement 40 de la tige 20 ; elles empêchent cette tige d'être déplacée axialement vers l'avant et solidarisent la tige 18 avec le manchon 19 dans ce sens. Les billes 36 sont engagées dans la gorge 37 du corps de liaison 18 et solidarisent le manchon 19 avec ce corps, donc avec la seconde embase 9.

Lors de l'assemblage des deux embases par leurs moyens d'assemblage propres (non représentés), les deux organes ou ensembles d'organes de connexion 3 et 11 sont présentés en regard l'un de l'autre, mais leurs axes respectifs X et Y peuvent être légèrement décalés l'un par rapport à l'autre voire même légèrement inclinés l'un par rapport à l'autre. Au cours de ce processus d'assemblage, la coopération des saillies coniques 30 et des évidements coniques 4 guident les deux ensembles pour les positionner avec exactitude l'un en regard de l'autre de manière que leurs axes respectifs X et Y coïncident, ce positionnement étant facilité par la possibilité de déplacement de la traverse 13 par rapport à la base 12 avec déformation des ressorts 14.

Lorsque les saillies coniques 30 ont pénétré à fond des évidements coniques 4, les doigts 5 repoussent les tiges coulissantes 25 dans les manchons 24 jusqu'à ce que les gorges 29 viennent en regard des billes 27 qu'elles reçoivent. Le Carter 21 est alors libéré des manchons 24 et est libre de coulisser par rapport au support 10 sous l'action de poussée provenant de l'effort d'assemblage des embases 1 et 9 et transmise par la rotule 18.

Lors du déplacement du carter 21 pour assurer l'accouplement des organes de connexion 3 et 11, la pièce de butée 6 repousse la bague 41 à l'encontre de l'effort du ressort 44 jusqu'à ce que les billes 39 parviennent en regard de l'évidement 7 dans lequel, repoussée par la tige 20, elles s'engagent. La tige 20, étant ainsi libérée, coulisse dans le manchon 19 en bloquant les billes 39 dans l'évidement 7, en assurant ainsi le verrouillage mécanique de l'accouplement des deux organes de connexion 3 et 11.

Au cours du coulissement de la tige 20, la gorge 38 de celle-ci est parvenu en regard des billes 36 qu'elle reçoit, et le corps de liaison 18 se trouve libéré vis-à-vis du manchon. La traverse 13, et donc l'embase 9 sont libres d'avoir des déplacements d'écartement et/ou de pivotement par rapport à l'embase 1.

La déconnexion est provoquée par un effort de traction exercé sur l'embase 9 pour l'écarter de l'embase 2, effort qui est transmis par la rotule 17 au corps de liaison 18 ; celui-ci coulisse sur le manchon 19 jusqu'à venir en butée contre la tête 20a de la tige 20, position pour laquelle la gorge 37 se trouve en regard des billes 36 ; en poursuivant son mouvement de coulissement, le corps de liaison 18 entraîne la tige 20, ce qui a pour effet de repousser les billes 36 dans la gorge 37 (du fait de la forme allongée de celle-ci) et amène le dégagement extrême 40 de la tige 20 en regard des billes 39 qui y sont repoussées sous l'action de la bague 41 soumise à l'effort du ressort 44 ; la tige 20 est ainsi désolidarisée mécaniquement du manchon 19. Il s'ensuit le déverrouillage de la connexion, l'écartement mutuel des organes de connexion 3 et 11, le blocage de la tige 20 en position effacée dans le manchon, et le rappel en position initiale des tiges 25.

## Revendications

1. Dispositif de support de deux éléments (3, 11) de connecteur, par exemple électrique, associés respectivement à deux embases (1, 9) assemblables mécaniquement l'une à l'autre de façon amovible, ces deux embases étant susceptibles de présenter des écarts (décalage et/ou inclinaison) de positionnement mutuel au moment de leur assemblage ou de leur séparation ainsi que des écarts variables (écartement et/ou inclinaison) de positionnement mutuel dans leur position assemblée au moins dans leurs zones supportant les deux éléments de connecteur (mouvements de respiration des embases),
caractérisé en ce qu il comprend en combinaison :
- un premier support (2) supportant un premier desdits éléments de connecteur (3) et fixé sans jeu sur une première desdites embases (1) ;
- un second support (10) supportant le second élément de connecteur (11) et fixé sur la seconde embase (9) qui est amovible par rapport à la première embase ;
- des moyens (4, 30, 12-16) de positionnement mutuel des deux éléments de connecteur transversalement à leur axe, prévus sur le premier et second supports et agencés de manière que, lors de l'assemblage des deux embases, lesdits moyens de positionnement transversal coopèrent mutuellement pour que le second élément de connecteur soit présenté en regard du premier élément de connecteur et coaxialement à celui-ci ;
- des moyens de solidarisation mécanique libérable (5, 23-29, 31) prévus sur le second élément de connecteur et interposés entre le second élément de connecteur et les moyens de positionnement transversal, et placés sous la dépendance desdits moyens de positionnement transversal (4, 30, 12-16) de manière à pouvoir occuper deux positions fonctionnelles, à savoir une première position fonctionnelle pour laquelle les moyens de positionnement transversal des premier et second supports ne coopèrent pas l'un avec l'autre et les moyens de solidarisation assurent la solidarisation mécanique rigide du second élément de connecteur et du second support et une seconde position fonctionnelle pour laquelle les moyens de positionnement transversal coopèrent mutuellement et les moyens de solidarisation n'assurent plus une solidarisation du second élément de connecteur et du second support ;
- des moyens de montage du second élément de connecteur sur le second support, ces moyens de montage étant agencés pour autoriser un déplacement, notamment un coulissement axial, du second élément de connecteur par rapport au second support lorsque les susdits moyens de solidarisation mécanique sont dans leur seconde position fonctionnelle ;
- des moyens (6-8, 19-20, 39-45) de verrouillage des deux éléments de connecteur en position accouplée, lesdits moyens de verrouillage étant agencés pour occuper une première position fonctionnelle dans laquelle le second élément de connecteur n'est pas solidarisé mécaniquement avec le premier élément de connecteur et peut être déplacé axialement par rapport à celui-ci (accouplement ou désaccouplement) et une seconde position fonctionnelle dans laquelle les deux éléments de connecteurs sont mécaniquement solidarisés l'un à l'autre ;
- et des moyens de liaison mécanique libérable (17-20, 36-38) interposés entre le second support (10) et la seconde embase (9) ces moyens de liaison mécanique libérable étant placés sous la dépendance des moyens de verrouillage des deux éléments de connecteur (3, 11) et étant agencés de manière à pouvoir occuper deux positions fonctionnelles, à savoir une première position fonctionnelle pour laquelle lesdits moyens de liaison assurent une liaison mécanique indéformable entre le second support (10) et la seconde embase (9) alors que les moyens de verrouillage (6-8, 19-20, 39-45) des deux éléments de connecteur (3, 11) sont eux-mêmes dans leur première position fonctionnelle et que les deux éléments de connecteur ne sont pas verrouillés l'un à l'autre, et une seconde position fonctionnelle pour laquelle lesdits moyens de liaison libèrent la seconde embase vis-à-vis du second support (10) alors que les moyens de verrouillage des deux éléments de connecteur sont eux-mêmes dans leur seconde position fonctionnelle et que les deux éléments de connecteur sont verrouillés l'un à l'autre ;
ce grâce à quoi l'accouplement et le verrouillage des deux éléments de connecteur (3, 11) s'effectuent de façon entièrement automatique lorsque les première et seconde embases (1, 9) sont présentées l'une devant l'autre et assemblées l'une à l'autre, tandis que, lorsque les deux éléments de connecteur (3, 11) sont verrouillés l'un à l'autre, la liaison mécanique entre le second support (10) et la seconde embase (9) est supprimée et il est possible aux deux embases (1, 9) d'avoir des mouvements relatifs d'écartement et/ou d'inclinaison sans que l'accouplement des deux éléments de connecteur s'en trouve affecté.

2. Dispositif selon la revendication 1, caractérisé en ce que les moyens (4, 30, 12-16) de positionnement mutuel, transversalement à leur axe, des deux éléments de connecteur comprennent, d'une part, au moins deux ensembles d'organes de positionnement à saillie conique (30) et évidemment conique (4) complémentaires portés respectivement par les premier (2) et second (10) supports et, d'autre part, des moyens (14) élastiquement déformables dans le sens transversal interposés entre le second support et la seconde embase (9).

3. Dispositif selon la revendication 1 ou 2, caractérisé en ce que les moyens de solidarisation mécanique libérable (5, 23-29, 31) interposés entre le second élément de connecteur et les moyens de positionnement transversal comprennent ;
- au moins une tige (25) faisant saillie par rapport à la partie frontale du second support (10) et sensiblement parallèle à l'axe du second élément de connecteur, cette tige étant agencée pour coopérer avec une zone d'appui du premier support (2) et étant mobile longitudinalement par rapport au second élément de connecteur pour être déplacée repoussée par ladite zone d'appui les moyens de positionnement transversal des premier et second supports coopèrent ;
- au moins une bille de blocage (27) abritée partiellement dans un manchon de retenue (24) entourant la tige (25) ayant une épaisseur de paroi inférieure au diamètre de la bille ;
- et deux gorges annulaires (29, 28) creusées respectivement dans la tige (25) et dans la surface en regard d'un logement du second élément de connecteur abritant le manchon de retenue (24),
ce grâce à quoi, lorsque les moyens de solidarisation mécanique sont dans leur première position fonctionnelle, la tige (25) est saillante et maintient la bille (27) engagée dans la gorge (28) du second élément de connecteur (11), assurant la solidarisation mécanique du second élément de connecteur (11) et du second support (10) et, lorsque les moyens de solidarisation mécanique sont dans leur seconde position fonctionnelle, la tige (25) est effacée sous la poussée exercée par le premier support (2) et sa gorge (29) reçoit la bille (27), ce qui libère le second élément de connecteur (11) vis-à-vis du second support (10).

4. Dispositif selon les revendications 2 et 3, caractérisé en ce que la tige (25) est coaxiale à un évidement conique (4) ou une saillie conique (30) prévu sur le second support et est abritée dans celui-ci et en ce que la zone d'appui du premier support est constituée par un doigt (5) qui est coaxial à, respectivement, une saillie conique (30) ou un évidement conique (4) prévu en regard sur le premier support et qui fait saillie hors de cette saillie ou de cet évidement.

5. Dispositif selon la revendication 1, caractérisé en ce que les moyens (6-8, 19-20, 39-45) de verrouillage des deux éléments de connecteur comprennent :
- dans le second élément de connecteur, au moins une tige (20) parallèle à l'axe (Y) du second élément de connecteur et mobile longitudinalement par rapport au second élément de connecteur ;
- au moins une bille de blocage (39) abritée partiellement dans un manchon de retenue (19) entourant la tige et ayant une épaisseur de paroi inférieure au diamètre de la bille, le manchon de retenue (19) étant par ailleurs solidaire du second élément de connecteur ;
- et deux gorges annulaires dont l'une (40) est creusée dans la tige et dont l'autre est creusée dans la surface d'un évidement (7) prévu dans une pièce de butée (6) du premier élément de connecteur et coaxial à la tige,
ce grâce à quoi, lorsque les moyens de verrouillage sont dans leur première position fonctionnelle, la tige (20) est effacée et la bille (39) est repoussée dans la gorge (40) de la tige, ce qui autorise l'accouplement des deux éléments de connecteur (3, 11) et l'engagement de la pièce de butée (6) du premier élément de connecteur (3) autour du manchon (19) du second élément de connecteur (11), et, lorsque les moyens de verrouillage sont dans leur seconde position fonctionnelle, la tige (20) est déplacée axialement et la bille (39) est repoussée dans la gorge de la pièce de butée (6) du premier élément de connecteur (3) en empêchant ainsi la séparation mécanique des deux éléments de connecteur (3, 11).

6. Dispositif selon la revendication 5, caractérisé en ce que les moyens de liaison mécanique libérable (17-20, 36-38) interposés entre le second support et la seconde embase comprennent :
- au moins un corps de liaison (18) entourant à coulissement le manchon de retenue (19) et la tige (20) des moyens (6-8,19-20,39-45) de verrouillage des deux éléments de connecteur, ce corps de liaison étant solidaire de la seconde embase,
- au moins une bille de blocage (36) abritée partiellement dans ledit manchon de retenue (19) qui a une épaisseur de paroi inférieure au diamètre de la bille,
- et au moins deux gorges annulaires (38, 37) creusées respectivement dans les surfaces en regard de la tige (20) et du corps de liaison (19),
ce grâce à quoi, lorsque les moyens de liaison mécanique occupent leur première position fonctionnelle, la tige (20) est effacée et la bille (36) est engagée dans la gorge (37) du corps de liaison (19) solidarisant ainsi mécaniquement l'embase (9) et le second élément de connecteur (11), et, lorsque les moyens de liaison occupent leur seconde position fonctionnelle, la tige (20) est déplacée axialement et la bille (36) est repoussée dans la gorge (38) de celle-ci, en désolidarisant mécaniquement le corps de liaison (19) et la seconde embase (9) et en autorisant des écartements mutuels des première et seconde embases (1, 9) sans affectation de l'accouplement des deux éléments de connecteur (3, 11).

7. Dispositif selon les revendication 5 et 6, caractérisé en ce que la tige (20) est unique et coaxiale au second élément de connecteur.

8. Dispositif selon la revendication 7, caractérisé en ce que le corps de liaison (18) est extérieurement conformé en portion de sphère formant rotule (17) et enserrée dans une traverse de retenue (13) fixée à la seconde embase (9), ce grâce à quoi, lorsque les moyens de liaison mécanique libérables sont dans leur seconde position fonctionnelle, les première et seconde embases (1, 9) sont en outre autorisées à subir des mouvements d'inclinaison l'une par rapport à l'autre.

9. Utilisation d'un dispositif (2, 4-8, 10) de support de deux éléments de connecteur agencé selon l'une quelconque des revendications 1 à 8 dans un dispositif de connexion, par exemple de connexion électrique, pour établir des liaisons entre deux embases (1, 9) munies de deux éléments de connecteur électrique respectifs et assemblables mécaniquement l'un à l'autre de façon amovible, ces deux embases étant susceptibles de présenter des écarts (décalage et/ou inclinaison) de positionnement mutuel au moment de leur assemblage ou de leur séparation ainsi que des écarts variables (écartement et/ou inclinaison) de positionnement mutuel dans leur position assemblée.

## Claims

1. Device for Supporting two connector elements (3, 11), for example electric connector elements, associated respectively with two bases (1, 9) which can be mechanically assembled removably together, said two bases having possibly mutual positioning discrepancies (shift and/or slant) at the time when they are assembled or separated as well as variable mutual positioning discrepancies (spacing and/or slant) in their assembled position at least in their zones supporting the two connector elements (breathing movements of the bases), characterized in that it comprises in combination :
- a first support (2) supporting a first one of said connector elements (3) and fixed without play on a first one of said bases (1) ;
- a second support (10) supporting the second connector element (11) and fixed to the second base (9) which is movable with respect to the first base ;
- means (4, 30, 12-16) for mutually positioning the two connector elements transversally to their axis, provided on the first and second supports and adapted so that, during assembly of the two bases, said transverse positioning means cooperate mutually so that the second connector element is presented opposite the first connector element and coaxially thereto ;
- releasable mechanical securing means (5, 23-29, 31) provided on the second connector element and interposed between the second connector element and the transverse positioning means, and placed under the dependence of said transverse positioning means (4, 30, 12-16) so as to be able to occupy two operational positions, namely a first operational position in which the transverse positioning means of the first and second supports do not cooperate with each other and the securing means provide rigid mechanical coupling of the second connector element with the second support and a second operational position in which the transverse positioning means cooperate mutually and the securing means no longer provide mechanical coupling of the second connector element with the second support ;
- means for mounting the second connector element on the second support, said mounting means being adapted so as to allow a movement, more particularly an axial sliding movement, of the second connector element with respect to the second support when said mechanical securing means are in their second operational position ;
- means (6-8, 19-20, 39-45) for locking the two connector elements in the coupled position, said locking means being adapted so as to occupy a first operational position in which the second connector element is not secured mechanically to the first connector element and may be moved axially with respect thereto (coupling or uncoupling) and a second operational position in which the two connector elements are secured mechanically to each other ;
- and releasable mechanical connection means (17-20, 36-38) interposed between the second support and the second base (9), said releasable mechanical connection means being placed under the dependence of the means for locking the two connector elements (3, 11) and being adapted so as to be able to occupy two operational positions, namely a first operational position in which said connection means provide an indeformable mechanical connection between the second support (10) and the second base (9) whereas the means (6-8, 19-20, 39-45) for locking the two connector elements (9, 11) are themselves in their first operational position and so that the two connector elements are not locked together, and a second operational position in which said connection means release the second base with respect to the second support (10) whereas the means for locking the two connector elements are themselves in their second operational position and the two connector elements are locked together ;
whereby the coupling together and locking of the two connector elements (3, 11) is achieved entirely automatically when the first and second bases (1, 9) are presented one in front of the other and assembled together, whereas, when the two connector elements (3, 11) are locked together, the mechanical connection between the second support (10) and the second base (9) is suppressed and it is possible for the two bases (1, 9) to undergo relative moving apart and/or slanting movements without the coupling of the two connector elements being affected thereby.

2. Device according to claim 1, characterized in that the means (4, 30, 12-16) for mutually positioning the two connector elements transversally to their axis include, on the one hand, at least two sets of positioning members with complementary conical projections (30) and conical recesses (4) carried respectively by the first (2) and second (10) supports and, on the other hand, means (14) resiliently deformable in the transverse direction interposed between the second support and the second base (9).

3. Device according to claim 1 or 2, characterized in that the releasable mechanical securing means (5, 23-29, 31) interposed between the second connector element and the transverse positioning means include :
- at least one rod (25) projecting with respect to the front zone of the second support (10) and substantially parallel to the axis of the second connector element, said rod being adapted for cooperating with a bearing zone of the first support (2) and being movable longitudinally with respect to the second connector element so as to be pushed back by said bearing zone when the transverse positioning means of the first and second supports cooperate ;
- at least blocking ball (27) housed partially in a retaining sleeve (24) which surrounds the rod (25) and which has a wall thickness less than the diameter of the ball ;
- and two annular grooves (29, 28) formed respectively in the rod (25) and in the opposite surface of a housing of the second connector element housing the retaining sleeve (24) ;
- whereby, when the mechanical securing means are in their first operational position, the rod (25) is projecting and holds the ball (27) engaged in the groove (28) of the second connector element (11), for mechanically coupling the second connector element (11) and the second support (10), and, when the mechanical securing means are in their second operational position, the rod (25) is retracted due to the thrust exerted by the first support (2) and its groove (29) receives the ball (27), which frees the second connector element (11) with respect to the second support (10).

4. Device according to claims 2 and 3, characterized in that the rod (25) is coaxial to one said conical recess (4) or conical projection (30) provided on the second support and is housed therein and in that the bearing zone of the first support is formed by a finger (5) which is coaxial to, respectively, a conical projection (30) or a conical reess (4) provided opposite on the first support and which projects out of said projection or said recess.

5. Device according to claim 1, characterized in that the means (6-8, 19-20, 39-45) for locking the two connector elements include :
- in the second connector element, at least one rod (20) parallel to the axis (Y) of the second connector element and movable longitudinally with respect to the second connector element ;
- at least one blocking ball (39) housed partially in a retaining sleeve (19) which surrounds the rod and which has a wall thickness less than the diameter of the ball, the retaining sleeve (19) being further secured to the second connector element ;
- and two annular grooves one of which (40) is formed in the rod and the other of which is formed in the surface of a recess (7) provided in an abutment piece (6) of the first connector element and coaxial with the rod ;
whereby, when the locking means are in their first operational position, the rod (20) is retracted and the ball (39) is pushed back into the groove (40) of the rod, which makes possible coupling of the two connector elements (3, 11) and engagement of the abutment piece (6) of the first connector element (3) about the sleeve (19) of the second connector element (11) and, when the locking means are in their second operational position, the rod (20) is moved axially and the ball (39) is pushed back into the groove of the abutment piece (6) of the first connector element (3) thus preventing the mechanical separation of the two connector elements (3, 11).

6. Device according to claim 5, characterized in that the releasable mechanical connection means (17-20, 36-38) interposed between the second support and the second base include :
- at least one connecting body (18) slidingly surrounding the retaining sleeve (19) and the rod (20) of the means (6-8, 19-20, 39-45) for locking the two connector elements, said connecting body being secured to the second base,
- at least one blocking ball (36) housed partially in said retaining sleeve (19) which has a wall thickness less than the diameter of the ball,
- and at least two annular grooves (38, 37) formed respectively in facing surfaces of the rod (20) and of the connecting body (19),
whereby, when the mechanical connection means occupy their first operational position, the rod (20) is retracted and the ball (36) is engaged in the groove (37) of the connecting body (19) thus mechanically interlocking the base (9) and the second connector element (11), and, when the connection means occupy their second operational position, the rod (20) is moved axially and the ball (36) is pushed into the groove (38) thereof, mechanically unlocking the connecting body (19) and allowing mutual shifts of the first and second bases (1, 9) without affecting the coupling of the two connector elements (3, 11).

7. Device according to claims 5 and 6, characterized in that the rod (20) is single and coaxial with the second connector element.

8. Device according to claim 7, characterized in that the connecting body (18) is shaped externally in the form of a sphere portion forming a swivel joint (17) and enclosed in a retaining cross piece (13) fixed to the second base (9), whereby, when the releasable mechanical connection means are in their second operational position, the first and second bases (1, 9) are further able to undergo slanting movements with respect to each other.

9. Use of a device (2, 4-8, 10) for supporting two connector elements arranged according to anyone of claims 1 to 8 in a connection device, for example for electric connection, for providing connections between two bases (1, 9) which are provided with two respective electrical connector elements and which can be mechanically assembled together in a detachable way, these two bases being likely to show discrepancies of mutual positioning (shift and/or slant) at the time of their assembly or separation as well as variable mutual positioning discrepancies (spacing and/or slant) in their assembled position.

## Patentansprüche

1. Vorrichtung zur Halterung, z.B. einer elektrischen Verbindungseinrichtung, die zwei entsprechend mechanisch aufeinander beweglich zuführbare Fußplatten (1, 9) aufweist, wobei diese beiden Fußplatten in der Lage sind, gegenseitige Positionsabweichungen (Verschiebung und/oder Neigung) im Augenblick ihres Zusammenfügens oder ihrer Trennung einzunehmen sowie veränderbare gegenseitige Positionsabweichungen (Abstand und/oder Neigung) in ihrer gegenseitigen Positionierung im zusammengefügten Zustand zumindest in den Bereichen, welche die beiden Verbindungsteile aufweisen (Hin- und Herbewegung der Fußplatten), **dadurch gekennzeichnet,** daß sie in Kombination aufweist:
- einen ersten Halter (2) dar ein erstes Teil der Verbindungseinrichtung (3) hält und ohne Spiel auf einer ersten Fußplatte (1) befestigt ist;
- einen zweiten Halter (10), der das zweite Teil der Verbindungseinrichtung hält und auf der zweiten Fußplatte (9) befestigt ist, die gegenüber der ersten Fußplatte beweglich ist;
- Einrichtungen (4, 30, 12-16) zur gegenseitigen Positionierung der beiden Teile der Verbindungseinrichtung transversal zu ihrer Achse, wobei die Einrichtungen auf dem ersten und zweiten Halter vorgesehen sind und derart angeordnet sind, daß die Einrichtungen für die transversale Positionierung während des Verbindens der beiden Fußplatten gegenseitig zusammenarbeiten, damit der zweite Teil der Verbindungseinrichtung gegenüber dem ersten Teil der Verbindungseinrichtung ausgerichtet und koaxial angeordnet ist;
- Einrichtungen zur lösberen mechanischen Befestigung (5, 23-29, 31), die auf dem zweiten Teil der Verbindungseinrichtung vorgesehen sind und zwischen dem zweiten Teil der Verbindungseinrichtung und den Einrichtungen zur transversalen Positionierung eingefügt und funktionell von den Einrichtungen zur transversalen Positionierung (4, 30, 12-16) abhängig sind, um zwei funktionelle Positionen einzunehmen, nämlich eine erste funktionelle Position, in welcher die Einrichtungen zur transversalen Positionierung des ersten und zweiten Halters nicht miteinander zusammenarbeiten und in welcher die Befestigungseinrichtungen die mechanisch starre Befestigung des zweiten Teils der Verbindungseinrichtung mit dem zweiten Halter gewährleisten, und eine zweite funktionelle Position, in welcher die Einrichtungen zur transversalen Positionierung gegenseitig zusammenarbeiten und die Befestigungseinrichtungen keine Befestigung des zweiten Teils der Verbindungseinrichtung an dem zweiten Halter mehr gewährleisten;
- Einrichtungen zur Montage des zweiten Teile der Verbindungseinrichtung auf dem zweiten Halter, wobei diese Montageeinrichtungen derart ausgelegt sind, daß sie eine Verschiebung, insbesondere ein axiales Gleiten des zweiten Teils der Verbindungseinrichtung gegenüber dem zweiten Halter ermöglichen, wenn sich die mechanischen Befestigungseinrichtungen in ihrer zweiten funktionellen Position befinden;
- Verriegelungseinrichtungen (6-8, 19-20, 39-45) für die beiden Teile der Verbindungseinrichtung, wenn diese miteinander verbunden sind, wobei die Verriegelungseinrichtungen derart ausgelegt sind, daß sie eine erste funktionelle Position einnehmen können, in welcher das zweite Teil dar Verbindungseinrichtung nicht an dem ersten Teil der Verbindungseinrichtung mechanisch befestigt ist und axial gegenüber diesem verschoben werden kann (zur Herstellung einer verbindung oder Unterbrechung), und eine zweite funktionelle Position, in welcher die beiden Teile der Verbindungseinrichtung mechanisch aneinander befestigt sind;
- und Einrichtungen für eine lösbare mechanische Verbindung (17-20, 36-38), die zwischen dem zweiten Halter (10) und der zweiten Fußplatte (9) eingefügt sind, wobei diese Einrichtungen für eine lösbare mechanische Verbindung funktionell von den Verriegelungseinrichtungen für die beiden Teile der Verbindungseinrichtung (3, 11) abhängig sind und derart ausgelegt sind, daß sie zwei funktionelle Positionen einnehmen können, nämlich eine erste funktionelle Position, in welcher die Verbindungseinrichtungen eine erste mechanische, nicht deformierbare Verbindung zwischen dem zweiten Halter (10) und der zweiten Fußplatte (9) gewährleisten, während sich die Verriegelungseinrichtungen (6-8, 19-20, 39-45) für die beiden Teile der Verbindungseinrichtung (3, 11) selbst in ihrer ersten funktionellen Position befinden und die beiden Teile der Verbindungseinrichtung nicht gegeneinander verriegelt sind, sowie eine zweite funktionelle Position, in welcher die Vorbindungseinrichtungen die zweite Fußplatte gegenüber dem zweiten Halter freigeben, während sich die Verriegelungseinrichtungen für die beiden Teile der Verbindungseinrichtung selbst in ihrer zweiten funktionellen Position befinden und die beiden Teile der Verbindungseinrichtung gegeneinander verriegelt sind;
wodurch die Verbindung und die Verriegelung der beiden Teile der Verbindungseinrichtung (3, 11) vollkommen automatisch durchgeführt werden, wenn die erste und die zweite Fußplatte (1, 9) voreinander ausgerichtet und miteinander verbunden werden, während, wenn die beiden Teile der Verbindungseinrichtung (3, 11) gegeneinander verriegelt sind, die mechanische Verbindung zwischen dem zweiten Halter (10) und der zweiten Fußplatte (9) unterbunden wird und es den beiden Fußplatten (1, 9) möglich ist, relative Abstands- und/oder Neigungsbewegungen auszuführen, ohne daß die Verbindung der beiden Teile der Verbindungseinrichtung beeinflußt wird.

2. Vorrichtung nach Anspruch 1, **dadurch gekennzeichnet,** daß die Einrichtungen (4, 30, 12-16) zur gegenseitigen zu ihrar Achse transversalen Positionierung der beiden Teile der Verbindungseinrichtung einerseits wenigstens zwei Teilgruppen für die Positionierung mit komplementären konischem Vorsprung (30) und konischer Aussparung (4) aufweisen, die entsprechend von dem ersten (2) und zweiten Halter (10) getragen werden, und andererseits elastisch in der Querrichtung deformierbare Einrichtungen (14), die zwischen dem zweiten Halter und der zweiten Grundplatte angeordnet sind.

3. Vorrichtung nach Anspruch 1 oder 2, **dadurch gekennzeichnet,** daß die Einrichtungen für die lösbare mechanische Befestigung (5, 23-29, 31), die zwischen dem zweiten Teil der Verbindungseinrichtung und den Einrichtungen für die transversale Positionierung angeordnet sind, aufweisen:
- wenigstens eine Stange (25), die gegenüber der Stirnseite des zweiten Halters (10) vorsteht und in etwa parallel zur Achse des zweiten Teiles der Verbindungseinrichtung verläuft, wobei diese Stange derart ausgelegt ist, daß sie mit einer Anlagezone des ersten Halters (2) zusammenwirkt und wobei sie gegenüber dem zweiten Teil der Verbindungseinrichtung in der Längsrichtung beweglich ist, so daß sie mittels der Anlagezone zurückgeschoben werden kann, wenn die Einrichtungen zur transversalen Positionierung des ersten und zweiten Halters miteinander zusammenwirken;
- wenigsten einer Sperrkugel (27), die teilweise in einer die Stange (25) umgreifenden Rückhaltemuffe (24) aufgenommen ist, wobei die Wandstärke geringer als der Durchmesser der Kugel ist;
- und zwei ringförmige Auskehlungen (28, 29), die entsprechend in dar Stange (25) und an derjenigen Oberfläche angebracht sind, die zu einer in dem zweiten Teil der Verbindungseinrichtung vorgesehenen Aufnahme für die Rückhaltemuffe (24) zeigt,
so daß die Stange (25), wenn sich die Einrichtungen für die mechanische Befestigung in ihrer ersten funktionellen Stellung befinden, vorsteht und die Kugel (27) in die Auskehlung (28) des zweiten Teils der Verbindungseinrichtung (11) drückt, wodurch die mechanische Befestigung des zweiten Teils der Verbindungseinrichtung (11) mit dem zweiten Halter (10) gewährleistet wird, und die Stange (25), wenn sich die Einrichtungen für die mechanische Befestigung in ihrer zweiten funktionellen Stellung befinden, durch den von dem ersten Halter (2) ausgeübten Druck weggedruckt wird und ihre Auskehlung (29) die Kugel (27) aufnimmt, so daß das zweite Teil der Verbindungseinrichtung (11) gegenüber dem zweiten Halter (10) freikommt.

4. Vorrichtung nach den Ansprüchen 2 und 3, **dadurch gekennzeichnet,** daß die Stange (25) koaxial zu einer konischen Aussparung (4) oder einem konischen Vorsprung (30) angeordnet ist, dar auf dem zweiten Halter vorgesehen ist und in dieser aufgenommen wird, und daß die Anlagezone des ersten Halters von einem Finger (5) gebildet ist, der koaxial zu einer konischen Spitze (30) bzw. zu einer im ersten Halter vorgesehenen konischen Aussparung (4) angeordnet ist und sich außerhalb dieser Spitze bzw. dieser Aussparung befindet.

5. Vorrichtung nach Anspruch 1, **dadurch gekennzeichnet,** daß die Verriegelungseinrichtungen (6-8, 19-20, 39-45) für die beiden Teile der Verbindungseinrichtung aufweisen:
- in dem zweiten Teil der Verbindungseinrichtung wenigstens eine zur Achse Y das zweiten Teils der Verbindungseinrichtung parallele Stange (20), die in der Längsrichtung gegenüber dem zweiten Teil der Verbindungseinrichtung beweglich ist;
- wenigsten eine Sperrkugel (39), die teilweise in einer die Stange (25) umgreifenden Rückhaltemuffe (24) aufgenommen ist, wobei die Wandstärke geringer als der Durchmesser der Kugel ist und wobei die Rückhaltemuffe (19) im übrigen mit dem zweiten Teil der Verbindungseinrichtung fest verbunden ist;
- und zwei ringförmige Auskehlungen, von denen die eine (40) in der Stange und die anders in der Fläche einer Aussparung (7) innerhalb eines Anschlages (6) des ersten Teils der Verbindungseinrichtung und koaxial zu der Stange vorgesehen ist,
so daß die Stange (20), wenn sich die Verriegelungseinrichtungen in ihrer ersten funktionellen Stellung befinden, weggedrückt wird und die Kugel (39) in die Auskehlung (40) der Stange zurückgedrückt wird, was die Verbindung der beiden Teile der Verbindungseinrichtung (3, 11) sowie dae eingreifende Umschließen des Anschlagteils (6) des ersten Teils der Verbindungseinrichtung (3) um die Muffe (19) des zweiten Teils der Verbindungseinrichtung (11) hervorruft, und die Stange (20) wird, wenn sich die Verriegelungseinrichtungen in ihrer zweiten funktionellen Stellung befinden, axial verschoben, und die Kugel (39) wird in die Auskehlung des Anschlagteils (6) des ersten Teils der Verbindungseinrichtung (3) zurückgedrückt, wodurch sie auf diese Weise die mechanische Trennung der beiden Teile der Verbindungseinrichtung verhindert.

6. Vorrichtung nach Anspruch 5, **dadurch gekennzeichnet,** daß die Einrichtungen für eine lösbare mechanische Verbindung (17-20, 36-38), die zwischen dem zweiten Halter (10) und der ersten Fußplatte (9) eingefügt sind, aufweisen:
- wenigstens einen Verbindungskörper (18), welcher gleitfähig die Rückhaltemuffe (19) und die Stange (20) der Verriegelungseinrichtungen (6-8, 19-20, 39-45) der beiden Teile der Verbindungseinrichtung umschließt und der mit der zweiten Fußplatte verbunden ist;
- wenigstens eine Sperrkugel (36), die teilweise in der Rückhaltemuffe (19) aufgenommen ist, wobei die Wandstärke geringer als der Durchmesser der Kugel ist,
- und wenigstens zwei ringförmige Auskehlungen (37, 38), die in den zugeordneten Flächen der Stange (20) bzw. des Verbindungskörpers (18) angebracht sind,
so daß die Stange (20), wenn sich die Einrichtungen für eine mechanische Verbindung in ihrer ersten funktionellen Stellung befinden, weggedrückt wird und die Kugel (36) in die Auskehlung (37) des Verbindungskörpers (19) zurückgedrückt wird, was die mechanische Verbindung dar Fußplatte (9) und des zweiten Teils der Verbindungseinrichtung (11) herbeiführt, und, wenn sich die Einrichtungen für eine mechanische Verbindung in ihrer zweiten funktionellen Stellung befinden, die Stange (20) axial verschoben wird und die Kugel (36) in die Auskehlung (38) derselben zurückgedrückt wird, so daß die mechanische Verbindung zwischen dem Verbindungskörper (19) und der zweiten Fußplatte (9) aufgehoben wird und es der ersten und der zweiten Fußplatte (1, 9) möglich ist, sich voneinander zu entfernen, ohne daß die Verbindung der beiden Teile der Verbindungseinrichtung (3, 11) beeinflußt wird.

7. Vorrichtung nach den Ansprüchen 5 und 6, **dadurch gekennzeichnet,** daß die Stange (20) einstückig ausgebildet und koaxial zum zweiten Teil der Verbindungseinrichtung angeordnet ist.

8. Vorrichtung nach Anspruch 7, **dadurch gekennzeichnet,** daß der Verbindungskörper (18) an seiner Außenseite teilkreisförmig ausgebildet ist und ein Gelenk (17) bildet und in einer an der zweiten Fußplatte (9) befestigten Rückhaltetraverse (13) eingespannt ist, so daß die erste und zweite Fußplatte (1, 9) außerdem Neigungsbewegungen gegeneinander durchführen können, wenn sich die Einrichtungen für eine lösbare mechanische Verbindung in ihrer zweiten Funktionsstellung befinden.

9. Verwendung einer Vorrichtung (2, 4-8, 10) zur Halterung von zwei Verbindungsteilen, die nach einem der vorhergehenden Ansprüche 1 bis 8 in einer Verbindungseinrichtung vorgesehen sind, z.B. für eine elektrische Verbindung, um die Zusammenführung zwischen zwei Fußplatten (1, 9) zu erreichen, die mit zwei entsprechenden elektrischen Verbindungteilen ausgestattet sind und mechanisch miteinander beweglich verbindbar sind, wobei diese beiden Fußplatten in der Lage sind, Abweichungen (Verschiebung und /oder Neigung) der gegenseitigen Positionierung im Augenblick ihrer Verbindung oder ihrer Trennung sowie variable Abweichungen (Abstand und/oder Neigung) der gegenseitigen Positionierung in ihrer verbundenen Position zuzulassen.
